# EUROPÄISCHE PATENTSCHRIFT

(11) **EP 2 556 230 B1**
(45) Veröffentlichungstag und Bekanntmachung des Hinweises auf die Patenterteilung: **14.06.2017**
(21) Anmeldenummer: 11714253.9
(22) Anmeldetag: 06.04.2011
(51) Int. Cl.: F02D 41/14, F02D 41/24

(54) **VERFAHREN ZUM ANPASSEN DER TATSÄCHLICHEN EINSPRITZMENGE, EINSPRITZVORRICHTUNG UND BRENNKRAFTMASCHINE**
METHOD FOR ADAPTING THE ACTUAL INJECTION QUANTITY, INJECTION DEVICE AND INTERNAL COMBUSTION ENGINE
PROCÉDÉ PERMETTANT D'ADAPTER LA QUANTITÉ D'INJECTION EFFECTIVE, DISPOSITIF D'INJECTION ET MOTEUR À COMBUSTION INTERNE

(30) Priorität: 09.04.2010 DE 102010014320
(43) Veröffentlichungstag der Anmeldung: 13.02.2013
(73) Patentinhaber: Continental Automotive GmbH, 30165 Hannover (DE)
(72) Erfinder: LI, Hui, 93055 Regensburg (DE); HAUSER, Christian, 93138 Lappersdorf (DE); ENGELMANN, Joachim, 93413 Cham (DE); STOLZ, Armin, 93197 Regendorf (DE)
(86) Internationale Anmeldenummer: PCT/EP2011/055306
(87) Internationale Veröffentlichungsnummer: WO 2011/124584

(56) Entgegenhaltungen:
- EP-A2- 1 388 661
- EP-A2- 2 039 917
- DE-A1- 19 700 711
- DE-A1-102005 052 024

## Beschreibung

Die vorliegende Erfindung betrifft ein Verfahren zum Anpassen der tatsächlichen Einspritzmenge eines Injektors einer Brennkraftmaschine an die Soll-Einspritzmenge gemäß dem Oberbegriff von Patentanspruch 1.

Die Erfindung bezieht sich ferner auf eine Einspritzvorrichtung und eine Brennkraftmaschine.

Das erfindungsgemäße Verfahren ist insbesondere anwendbar bei Brennkraftmaschinen mit sogenannten Common-Rail-Einspritzungen, bei denen mehrere - typischerweise alle - Einspritzventile mit einer gemeinsamen Kraftstoffleitung versorgt werden, die unter einem weitgehend gleichmäßig hohen Druck steht. Die jeweils am Beginn eines Arbeitstaktes in jeden Zylinder der Brennkraftmaschine einzuspritzenden Einspritzmengen werden dabei typischerweise in erster Linie dadurch dosiert, dass die Einspritzventile bzw. Injektoren mit einer kürzer oder länger gewählten Ansteuerdauer angesteuert werden, während der diese Einspritzventile geöffnet werden und Kraftstoff in den jeweiligen Zylinder dringen lassen.

Eine Notwendigkeit zum Anpassen dabei tatsächlich eingespritzter Einspritzmengen an von einem jeweiligen Betriebszustand der Brennkraftmaschine abhängende Soll-Einspritzmengen ergibt sich dabei insbesondere aus zeitlichen Änderungen von Eigenschaften der Einspritzventile bzw. Injektoren.

So können insbesondere Verschleißerscheinungen oder Ablagerungen dazu führen, dass sich Einspritzparameter, wie die tatsächliche Öffnungsdauer oder der tatsächliche Öffnungsgrad der Einspritzventile, und damit die tatsächliche Einspritzmenge während der Lebensdauer der Einspritzventile verändert.

Um die strengen Emissionsstandards einzuhalten und einen geringen Kraftstoffverbrauch zu ermöglichen, muss jedoch das Einspritzsystem einer Brennkraftmaschine in der Lage sein, eine definierte Kraftstoffmenge exakt über die gesamte Lebenszeit eines entsprechenden Einspritzventils einzuspritzen. An die Stabilität und Genauigkeit der Einspritzung werden daher heutzutage sehr hohe Anforderungen gestellt.

Es gilt daher, die vorstehend beschriebene Drift von Eigenschaften eines Einspritzventils im Laufe seiner Lebensdauer zu kompensieren. Hierzu ist es bekannt, eine Anpassung der Einspritzparameter unter Verwendung des Kurbelwellen/Motordrehzahlsignals durchzuführen. Wenn eine Verbrennung in der Brennkraftmaschine stattfindet, tritt eine Beschleunigung der Kurbelwelle der Brennkraftmaschine auf. Diese Beschleunigung kann im Drehzahlsignal der Brennkraftmaschine detektiert werden. Hieraus kann die tatsächlich eingespritzte Kraftstoffmenge ermittelt werden.

Im Einzelnen wird dabei so vorgegangen, dass während einer Phase (Kraftstoffabsperrphase), während der keine Einspritzung stattfindet, ein Testeinspritzimpuls realisiert wird und die hierdurch bewirkte Beschleunigung der Motordrehzahl ermittelt und als Anzeige für die tatsächlich eingespritzte Kraftstoffmenge verwendet wird. Auf der Basis der ermittelten tatsächlich eingespritzten Kraftstoffmenge werden dann die Ansteuerdaten des Injektors der Brennkraftmaschine korrigiert.

Neuere Fahrzeuge besitzen jedoch solche Phasen, in denen keine Einspritzung stattfindet, in einem viel geringeren Umfang. Das bedeutet, dass die entsprechende Anpassung bzw. Korrektur der Ansteuerdaten dramatisch verlangsamt wird. Die gewünschten Emissionsstandards bzw. der gewünschte niedrige Kraftstoffverbrauch können daher in diesem Fall nur unzureichend optimiert werden. Die bekannten Lösungen, bei denen ein einziger Testimpuls während einer Kraftstoffabsperrphase benutzt wird, sind daher verbesserungswürdig.

Ein Verfahren mit den Merkmalen des Oberbegriffs von Patentanspruch 1 ist aus der DE 10 2005 052 024 A1 bekannt. Bei diesem bekannten Verfahren wird in einem Fall, bei dem ein stabiler Leerlaufzustand erreicht ist, wenn die Anzahl der Einspritzungen je Zyklus bei einem Änderungspunkt von 5 mal einer vorläufigen Lernbetriebsart zu 4 mal umgeschaltet wird, eine Einspritzpulszeitdauer von anfänglich 3 Einspritzungen auf eine einheitliche Einspritzzeitdauer eingestellt, die die gleiche ist, wie diejenige der vorläufigen Lernbetriebsart, und eine Bezugseinspritzpulszeitdauer der vierten Einspritzung wird auf einen entsprechenden Wert eingestellt. Die Einspritzpulszeitdauer der vierten Einspritzung wird entsprechend einer Änderung in der Maschinendrehzahl genau angepasst. Eine Differenz zwischen der angepassten Einspritzpulszeitdauer und der Bezugseinspritzpulszeitdauer wird als ein Korrekturbetrag einer Änderungspunktlern-1-Betriebsart in einer Speichereinrichtung gespeichert.

Aus der DE 197 00 711 A1 ist ein Verfahren zum Ausgleich des systematischen Fehlers an Einspritzvorrichtungen für eine Brennkraftmaschine bekannt, bei dem mittels einer zylinderselektiven Messmethode zur Erfassung der Laufunruhe im unteren Drehzahlbereich der Brennkraftmaschine die tatsächlich eingespritzten Kraftstoffmengen bestimmt werden und daraus jeweils ein zylinderspezifischer Korrekturfaktor berechnet und abgespeichert wird. Bei höheren Drehzahlen und Lasten wird dann aufgrund der Korrekturfaktoren die Einspritzzeit und/oder der Einspritzbeginnwinkel zylinderindividuell geändert und damit die Laufruhe der Brennkraftmaschine verbessert.

Der vorliegenden Erfindung liegt die Aufgabe zugrunde, ein Verfahren der eingangs beschriebenen Art zur Verfügung zu stellen, mit dem eine besonders rasche Korrektur bzw. Anpassung der Ansteuerdaten eines Injektors einer Brennkraftmaschine möglich ist.

Diese Aufgabe wird erfindungsgemäß bei einem Verfahren der angegebenen Art durch die kennzeichnenden Merkmale von Patentanspruch 1 gelöst.

Erfindungsgemäß wird somit eine Online-Anpassung von mindestens einem Einspritzsteuerparameter durchgeführt.

Bei dem erfindungsgemäßen Verfahren wird die tatsächlich eingespritzte Kraftstoffmenge nicht während einer Phase (Kraftstoffabsperrphase), während der keine Einspritzung stattfindet, detektiert, sondern während des normalen befeuerten Betriebszustandes der Brennkraftmaschine (während der normalen Zündphase) ermittelt und korrigiert. Damit ist das Verfahren für sämtliche Fahrzeugarten geeignet, da der normale befeuerte Betriebszustand immer vorhanden ist. Die Anpassung bzw.

Korrektur der Ansteuerdaten des Injektors kann sehr rasch durchgeführt werden.

Für die Durchführung des erfindungsgemäßen Verfahrens wird die Detektion der eingespritzten Kraftstoffmenge durch einen Vergleich eines normalen Einspritzzyklus mit einem dem normalen Einspritzzyklus und mindestens einem zusätzlichen definierten Testimpuls entsprechenden Testzyklus vorgenommen. Hierbei wird speziell eine Einspritzkonfiguration eingestellt, die abwechselnde Einspritzmuster mit und ohne Testimpulse aufweist. Der normale Einspritzzyklus wird hierbei durch die Anforderung des Fahrers oder eine Steuereinheit vorgegeben. Bei dem Testzyklus handelt es sich um eine Kopie des normalen Einspritzzyklus mit einem oder mehreren zusätzlichen Testimpulsen. Beide Zyklen werden miteinander verglichen, wobei die Differenz von beiden Zyklen eine Anzeige für die eingespritzte Kraftstoffmenge darstellt. Mit diesem Verfahren können absolute Kraftstoffmengen ermittelt werden.

Bevorzugt wird die Detektion der tatsächlich eingespritzten Kraftstoffmenge während einer Leerlaufphase der Brennkraftmaschine und/oder im ausgekuppelten Zustand derselben durchgeführt. Durch die Detektion im ausgekuppelten Zustand wird ein entsprechender Kalibrierungsaufwand für unterschiedliche Getriebetypen vermieden.

Vorzugsweise wird der Testzyklus als Kopie der Konfiguration des durch die Drehzahlsteuerung festgelegten normalen Einspritzzyklus mit mindestens einem zusätzlichen definierten Testimpuls durchgeführt, indem die Drehzahlsteuerung für den Testzyklus mindestens in einem Segment "eingefroren" wird. Dies wird vorzugsweise dann durchgeführt, wenn sich die Brennkraftmaschine in einer Steuerphase einer stetigen Leerlaufdrehzahl befindet, d.h. mindestens die Einspritzparameter im Testsegment entsprechen den Parametern des letzten Verbrennungszyklus, abgesehen vom definierten Testeinspritzimpuls. Je nach Signalverlauf und Auswertung werden die Parameter für weitere Segmente vom vorhergehenden Zyklus kopiert.

Der Einspritzzyklus wird vorzugsweise in n-Segmente aufgeteilt, und die durch den Testimpuls eingespritzte Kraftstoffmenge wird aus der Differenz des Drehzahl- oder Beschleunigungssignals der ersten n-Segmente und der der nachfolgenden n-Segmente ermittelt. n entspricht vorzugsweise der Anzahl der Zylinder.

In Weiterbildung des erfindungsgemäßen Verfahrens wird durch einen Vergleich des Drehzahl- oder Beschleunigungssignals vor und nach dem Testimpuls ein Verbrennungssignal für den Testimpuls ermittelt, das dem durch den Testimpuls erreichten Effekt bzw. der entsprechenden Verbrennung entspricht. Insbesondere wird ein statistisch relevanter Wert, speziell der Mittelwert, von mehreren Verbrennungssignalen gewonnen. Aus dem Verbrennungssignal bzw. dem statistisch relevanten Wert der Verbrennungssignale wird dann die tatsächlich eingespritzte Kraftstoffmenge ermittelt. Mit Hilfe der ermittelten tatsächlich eingespritzten Kraftstoffmenge werden dann die Ansteuerdaten des Injektors bzw. der Injektoren der Brennkraftmaschine so korrigiert bzw. angepasst, dass die definierte Kraftstoffmenge bzw. Soll-Kraftstoffmenge exakt über die Lebensdauer des Injektors eingespritzt wird.

Die Erfindung bezieht sich ferner auf eine Einspritzvorrichtung für eine Brennkraftmaschine, die eine Steuerung für Einspritzventile der Brennkraftmaschine umfasst, wobei die Steuerung programmtechnisch zur Durchführung eines vorstehend beschriebenen Verfahrens ausgebildet ist. Ferner betrifft die Erfindung eine Brennkraftmaschine, die eine derartige Einspritzvorrichtung umfasst.

Die Erfindung wird nachfolgend anhand eines Ausführungsbeispieles in Verbindung mit der Zeichnung im Einzelnen erläutert. Es zeigen:
- Figur 1: eine schematische Darstellung von Beispielen von Einspritzkonfigurationen;
- Figur 2: ein Diagramm, das ein Beispiel der durch einen Testimpuls erreichten Beschleunigung zeigt;
- Figur 3: ein Diagramm, das ein berechnetes Verbrennungssignal für Testimpulse zeigt; und
- Figur 4: ein Diagramm, das schematisch die eingespritzte Kraftstoffmenge in Abhängigkeit von Verbrennungssignalen zeigt.

Es wird nunmehr eine Ausführungsform des erfindungsgemäßen Verfahren beschrieben, bei der eine Testeinspritzung durchgeführt wird, während sich die Brennkraftmaschine in einer Steuerphase mit stetiger Leerlaufdrehzahl befindet. Figur 1 zeigt das Einspritzkonfigurationen bei der Leerlaufdrehzahl ohne und mit Testimpuls. Der normale Einspritzzyklus wird durch die Leerlaufdrehzahlsteuerung definiert. Bei dem durchgeführten Einspritztestzyklus handelt es sich um eine Kopie der Einspritzkonfiguration beim normalen Einspritzzyklus (d.h. Einspritzzeiten, Einspritzposition etc.) mit zusätzlichem Testimpuls. Das bedeutet, dass die Leerlaufdrehzahlsteuerung für den Testzyklus "eingefroren" wird, d.h. dass die Einspritzparameter sämtlicher Einspritzimpulse den Parametern des letzten Verbrennungszyklus entsprechen, abgesehen vom definierten Testeinspritzimpuls.

Für die hier beschriebene Brennkraftmaschine mit vier Zylindern besitzt ein Verbrennungszyklus vier Segmente. Der Unterschied zwischen den ersten vier Segmenten und den nachfolgenden vier Segmenten entspricht exakt dem Testimpuls. Durch Vergleich des Drehzahlsignals oder Beschleunigungssignals der Brennkraftmaschine für die ersten vier Segmente mit dem der nachfolgenden vier Segmente kann die durch den Testimpuls erzeugte Verbrennung ermittelt bzw. berechnet werden.

Beispielsweise werden mehrere Testimpulse bei Leerlaufdrehzahl durchgeführt.

Figur 1 zeigt auf der linken Seite das Einspritzmuster im normalen Zyklus (mit aktiver Steuerung) und auf der rechten Seite das Einspritzmuster im Testzyklus (mit "eingefrorener" Steuerung) über jeweils vier Segmente. Im Unterschied zum Normalzyklus ist im Segment 0 ein Testimpuls vorhanden. Es sind im Übrigen identische Parameter für identische Segmente vorhanden.

Figur 2 zeigt eine schematische Darstellung einer Kurve, die ein Beispiel eines aus einem Testimpuls berechneten Beschleunigungssignals N DF repräsentiert. Wie erwähnt, wird ein Testimpuls im Segment 0 abgegeben und realisiert. Die Beschleunigung und Verzögerung der Kurbelwelle kann in den Segmenten 2 und 3 festgestellt werden. Durch Vergleich des Beschleunigungssignals vor und nach dem Testimpuls kann der durch den Testimpuls erzeugte "Effekt" oder die hierdurch bewirkte Verbrennung ermittelt werden.

Zum Konfigurieren des "Verbrennungssignals" kann folgendes Berechnungsverfahren angewendet werden: $SIG_CMB = \left({a}_{1}⋅N_DF\left(0\right)+{a}_{2}⋅N_DF\left(1\right)+{a}_{3}⋅N_DF\left(2\right)+{a}_{4}⋅N_DF\left(3\right)\right)$ Summe von N_DF nach Testimpuls $- \left({a}_{5}⋅N_DF\left(0\right)+{a}_{6}⋅N_DF\left(1\right)+{a}_{7}⋅N_DF\left(2\right)+{a}_{8}⋅N_DF\left(3\right)\right)$ Summe von N_DF vor Testimpuls

Hierbei stellen N_DF(0) bis N_DF(3) die den Segmenten 0-3 zuzuordnenden Beschleunigungswerte dar.

Die Werte a₁...a₈ stellen Gewichtungsparameter dar, die je nach dem Auftreten der Beschleunigung und Verzögerung im entsprechenden Segment konfiguriert werden.

Figur 3 zeigt das gemäß vorheriger Gleichung berechnete Verbrennungssignal SIG CMB für die unterschiedlichen Testimpulse, das gemäß dem beschriebenen Verfahren ermittelt wurde. Um ein zuverlässigeres Ergebnis zu erreichen, können Filterverfahren oder Mittelwertbildungsverfahren Anwendung finden. Durch einfache Mittelwertbildung nach Ausschließen des Maximums und Minimums kann der statistische Verbrennungswert sig_cmb_mean berechnet werden.

Die Beziehung oder Korrelation zwischen den Werten sig_cmb_mean und einer tatsächlich eingespritzten Kraftstoffmenge ist bekannt, da sie experimentell ermittelt werden kann. Auf der Basis der ermittelten tatsächlich eingespritzten Kraftstoffmenge werden dann die Ansteuerdaten des entsprechenden Injektors der Brennkraftmaschine korrigiert.

Figur 4 zeigt nur rein beispielhaft zur Verdeutlichung die Beziehung zwischen berechneten Verbrennungswerten CMB_STC und der jeweiligen tatsächlich eingespritzten Kraftstoffmenge MF für einen Druck von 80 MPa.

## Patentansprüche

1. Verfahren zum Anpassen der tatsächlichen Einspritzmenge eines Injektors einer Brennkraftmaschine an die Soll-Einspritzmenge, bei dem die durch einen Testeinspritzimpuls erzielte Kurbelwellenbeschleunigung im Drehzahlsignal der Brennkraftmaschine detektiert und hieraus die eingespritzte Kraftstoffmenge des Injektors ermittelt wird und bei dem auf der Basis der ermittelten eingespritzten Kraftstoffmenge die Ansteuerdaten des Injektors der Brennkraftmaschine korrigiert werden, wobei die eingespritzte Kraftstoffmenge des Injektors durch einen Testeinspritzimpuls entsprechend einem zusätzlich zur normalen Einspritzung erzeugten Impuls während des normalen befeuerten Betriebszustandes der Brennkraftmaschine detektiert und korrigiert wird, **dadurch gekennzeichnet, dass** die Detektion durch einen Vergleich eines normalen Einspritzzyklus mit einem dem normalen Einspritzzyklus und mindestens einem zusätzlichen definierten Testimpuls entsprechenden Testzyklus durchgeführt wird.

2. Verfahren nach Anspruch 1, **dadurch gekennzeichnet, dass** die Detektion während einer Leerlaufphase der Brennkraftmaschine durchgeführt wird.

3. Verfahren nach Anspruch 1 oder 2, **dadurch gekennzeichnet, dass** die Detektion im ausgekuppelten Zustand der Brennkraftmaschine durchgeführt wird.

4. Verfahren nach einem der Ansprüche 1 bis 3, **dadurch gekennzeichnet, dass** der Testzyklus als Kopie der Konfiguration des normalen Einspritzzyklus mindestens in einem Segment und mindestens einem zusätzlichen definierten Testimpuls durchgeführt wird.

5. Verfahren nach Anspruch 4, **dadurch gekennzeichnet, dass** der Testzyklus als Kopie der Konfiguration des durch die Drehzahlsteuerung, insbesondere Leerlaufdrehzahlsteuerung, festgelegten normalen Einspritzzyklus und mindestens einem zusätzlichen definierten Testimpuls durchgeführt wird, indem die Drehzahlsteuerung, insbesondere Leerlaufdrehzahlsteuerung, für den Testzyklus eingefroren wird.

6. Verfahren nach einem der vorangehenden Ansprüche, **dadurch gekennzeichnet, dass** der Einspritzzyklus in n Segmente aufgeteilt wird und die durch den Testimpuls eingespritzte Kraftstoffmenge aus der Differenz des Drehzahl- oder Beschleunigungssignals der ersten n Segmente und dem der nachfolgenden n Segmente ermittelt wird.

7. Verfahren nach einem der Ansprüche 1 bis 6, **dadurch gekennzeichnet, dass** durch einen Vergleich des Drehzahl- oder Beschleunigungssignals vor und nach dem Testimpuls ein Verbrennungssignal für den Testimpuls ermittelt wird.

8. Verfahren nach Anspruch 7, **dadurch gekennzeichnet, dass** ein statistisch relevanter Wert, insbesondere der Mittelwert, von mehreren Verbrennungssignalen gewonnen wird.

9. Verfahren nach Anspruch 7 oder 8, **dadurch gekennzeichnet, dass** aus dem Verbrennungssignal oder dem statistisch relevanten Wert der Verbrennungssignale die tatsächlich eingespritzte Kraftstoffmenge ermittelt wird.

10. Einspritzvorrichtung für eine Brennkraftmaschine, die eine Steuerung für Einspritzventile der Brennkraftmaschine umfasst, wobei die Steuerung programmtechnisch zur Durchführung eines Verfahrens nach einem der Ansprüche 1 bis 9 ausgebildet ist.

11. Brennkraftmaschine umfassend eine Einspritzvorrichtung nach Anspruch 10.

## Claims

1. Method for adapting the actual injection quantity of an injector of an internal combustion engine to the setpoint injection quantity, in which method the crankshaft acceleration which is achieved by a test injection pulse is detected in the rotational speed signal of the internal combustion engine and, herefrom, the injected fuel quantity of the injector is determined, and in which method the actuation data of the injector of the internal combustion engine are corrected on the basis of the determined injected fuel quantity, wherein the injected fuel quantity of the injector is detected and corrected by way of a test injection pulse corresponding to a pulse produced in addition to the normal injection during the normal combustion operating state of the internal combustion engine, **characterized in that** the detection is carried out by way of a comparison of a normal injection cycle with a test cycle which corresponds to the normal injection cycle and at least one additional defined test pulse.

2. Method according to Claim 1, **characterized in that** the detection is carried out during an idling phase of the internal combustion engine.

3. Method according to Claim 1 or 2, **characterized in that** the detection is carried out in the disengaged state of the internal combustion engine.

4. Method according to one of Claims 1 to 3, **characterized in that** the test cycle is carried out as a copy of the configuration of the normal injection cycle at least in one segment and at least one additional defined test pulse.

5. Method according to Claim 4, **characterized in that** the test cycle is carried out as a copy of the configuration of the normal injection cycle, which is defined by the speed controller, in particular the idling speed controller, and at least one additional defined test pulse, by the speed controller, in particular idling speed controller, being frozen for the test cycle.

6. Method according to one of the preceding claims, **characterized in that** the injection cycle is divided into n segments and the fuel quantity which is injected by the test pulse is determined from the difference of the speed or acceleration signal of the first n segments and that of the following n segments.

7. Method according to one of Claims 1 to 6, **characterized in that** a combustion signal is determined for the test pulse by way of a comparison of the speed or acceleration signal before and after the test pulse.

8. Method according to Claim 7, **characterized in that** a statistically relevant value, in particular the mean value, is obtained from a plurality of combustion signals.

9. Method according to Claim 7 or 8, **characterized in that** the actually injected fuel quantity is determined from the combustion signal or the statistically relevant value of the combustion signals.

10. Injection device for an internal combustion engine, which injection device comprises a controller for injection valves of the internal combustion engine, the controller being configured in terms of programming technology for carrying out the method according to one of Claims 1 to 9.

11. Internal combustion engine comprising an injection device according to Claim 10.

## Revendications

1. Procédé pour adapter la quantité effectivement injectée par un injecteur dans un moteur à combustion interne à la quantité d'injection de consigne, dans lequel l'accélération de l'arbre à cames qui résulte d'une impulsion d'injection de test est détectée dans le signal de vitesse de rotation du moteur à combustion interne pour ainsi déterminer la quantité de carburant injecté par l'injecteur,
les données de commande de l'injecteur du moteur à combustion interne étant corrigées sur la base de la quantité injectée de carburant qui a été déterminée,
la quantité de carburant injectée par l'injecteur étant détectée et corrigée par une impulsion d'injection de test qui correspond à une impulsion formée en plus de l'injection normale dans un état de fonctionnement dans lequel le moteur à combustion interne est alimenté normalement,
**caractérisé en ce que**
la détection est réalisée par une comparaison entre un cycle d'injection normal et un cycle de test qui correspond au cycle d'injection normal auquel est ajoutée au moins une impulsion de test définie.

2. Procédé selon la revendication 1, **caractérisé en ce que** la détection est réalisée pendant une phase de fonctionnement à vide du moteur à combustion interne.

3. Procédé selon les revendications 1 ou 2, **caractérisé en ce que** la détection est réalisée pendant que le moteur à combustion interne est débrayé.

4. Procédé selon l'une des revendications 1 à 3, **caractérisé en ce que** le cycle de test est exécuté comme copie d'une configuration du cycle d'injection normal dans au moins un segment et dans au moins une impulsion de test supplémentaire définie.

5. Procédé selon la revendication 4, **caractérisé en ce que** le cycle de test est exécuté comme copie de la configuration du cycle d'injection normal défini par la commande de la vitesse de rotation du moteur, en particulier la commande de la vitesse de rotation à vide, avec au moins une impulsion supplémentaire de test définie, en bloquant pendant le cycle de test la commande de vitesse de rotation et en particulier la commande de la vitesse de rotation à vide.

6. Procédé selon l'une des revendications précédentes, **caractérisé en ce que** le cycle d'injection est divisé en n segments et **en ce que** la quantité de carburant injectée par l'impulsion de test est déterminée comme différence entre le signal de vitesse de rotation ou le signal d'accélération des n premiers segments et ceux des n segments qui suivent.

7. Procédé selon l'une des revendications 1 à 6, **caractérisé en ce qu'**un signal de combustion de l'impulsion de test est déterminé par comparaison entre le signal de vitesse de rotation ou le signal d'accélération avant et après l'impulsion de test.

8. Procédé selon la revendication 7, **caractérisé en ce qu'**une valeur statistiquement significative, en particulier la valeur moyenne, est obtenue à partir de plusieurs signaux de combustion.

9. Procédé selon les revendications 7 ou 8, **caractérisé en ce qu'**à partir du signal de combustion ou de la valeur statistiquement significative des signaux de combustion, la quantité de carburant effectivement injectée est déterminée.

10. Ensemble d'injection pour moteur à combustion interne qui comporte une commande des soupapes d'injection du moteur à combustion interne, la commande étant configurée pour mettre en oeuvre par programmation un procédé selon l'une des revendications 1 à 9.

11. Moteur à combustion interne comprenant un ensemble d'injection selon la revendication 10.
